# EUROPÄISCHE PATENTSCHRIFT

(11) **EP 1 424 198 B1**
(45) Veröffentlichungstag und Bekanntmachung des Hinweises auf die Patenterteilung: **13.02.2008**
(21) Anmeldenummer: 03026354.5
(22) Anmeldetag: 18.11.2003
(51) Int. Cl.: B41F 35/06

(54) **Verfahren und Vorrichtung zum Waschen eines Gummituches**
Method and means for cleaning a blanket
Procédé et dispositif pour nettoyer un blanchet

(30) Priorität: 28.11.2002 DE 10255799
(43) Veröffentlichungstag der Anmeldung: 02.06.2004
(73) Patentinhaber: MAN Roland Druckmaschinen AG, 63012 Offenbach (DE)
(72) Erfinder: Koppelkamm, Günter, 08541 Neuensalz (DE); Töpfer, Klaus, 07919 Mühltroff (DE)
(74) Vertreter: Ulrich, Thomas

(56) Entgegenhaltungen:
- GB-A- 1 170 499
- US-A- 4 066 017

## Beschreibung

Die Erfindung betrifft ein Verfahren und eine Vorrichtung zum Waschen eines auf einem Gummituchzylinder einer Rotationsdruckmaschine befindlichen Gummituches.

Für das Waschen eines auf einem Gummituchzylinder einer Rotationsdruckmaschine befindlichen Gummituches ist eine Waschvorrichtung bekannt (siehe weiter unten genanntes Buch Walenski,...), bei der an den sich drehenden Gummituchzylinder ein mit einer Waschflüssigkeit getränktes Tuch gedrückt wird. Dabei ist von Nachteil, dass das an den Gummituchzylinder angestellte, stehende Tuch Schmutz und Farbe auf dem Gummituch voranschiebt. Beim Durchgang eines Spannkanales unter dem Tuch werden Schmutz und Farbe in den Kanal geschoben. Dies führt dazu, dass sich in dem Kanal zunehmend Schmutz und Farbe ansammeln, so dass der Spannkanal von Zeit zu Zeit vom Drucker gereinigt werden muss. Enge Spannkanäle füllen sich entsprechend schnell, so dass diese häufiger gereinigt werden müssen.

Es ist Aufgabe der Erfindung, ein Verfahren und eine Vorrichtung zum Waschen eines Gummituches zu schaffen, mit denen sich nur wenig Schmutz und Farbe im Spannkanal des Gummituchs ansammeln.

Die Aufgabe wird erfindungsgemäß mit einem Verfahren gemäß Anspruch 1 und einer Vorrichtung gemäß Anspruch 2 gelöst. Dank dem Abheben des Reinigungselements bei einem Teil der Umdrehungen des Gummituchzylinders bei einem Waschzyklus werden weniger Schmutz und Farbe in den Spannkanal geschoben, so dass dieser auch nicht so häufig gereinigt werden muss. Damit werden die Stillstandszeiten der Rotationsdruckmaschine gesenkt.

Die Erfindung soll nachfolgend an einigen Ausführungsbeispielen näher beschrieben werden. In den zugehörigen Zeichnungen zeigt schematisch:
- Fig.1:: einen Gummituchzylinder mit einer an diesem angeordneten Waschvorrichtung
- Fig. 2:: eine Ausführungsvariante zu Figur 1
- Fig. 3:: eine weitere Ausführungsvariante zu Figur 1.

Fig. 1 zeigt einen Gummituchzylinder 1, auf den ein Gummituch 2 aufgespannt ist. Letzteres ist mit seinen Enden in einem in Achsrichtung des Gummituchzylinders 1 verlaufenden Spannkanal 3 eingespannt. Am Gummituchzylinder 1 ist eine Waschvorrichtung für das Waschen des Gummituches 2 angeordnet, die mit einem Tuch 4 arbeitet. Das Tuch 4 wird von einer Saubertuchrolle 10 zu einer Schmutztuchrolle 11 geführt. Es ist mittels einer Anstellvorrichtung 7 gegen den Gummituchzylinder 1 drückbar. Ein die Position des Spannkanals 3 signalisierender Geber 8 ist auf eine Steuereinheit 9 geschaltet, die ausgangsseitig mit der Anstellvorrichtung 7 verbunden ist.

Für das Waschen des Gummituches 2 wird das Tuch 4 gegen den Gummituchzylinder 1 und somit auf das Gummituch 2 gedrückt. Der Gummituchzylinder führt zunächst einige Umdrehungen, beispielsweise sechs Umdrehungen, aus, bei denen beim Durchgang des Spannkanals 3 unter dem Tuch 4 letzteres kurzzeitig vom Gummituchzylinder 1 abgehoben wird. Die Stellung bzw. den Durchgang des Spannkanals 3 unter dem Tuch 4 signalisiert der Geber 8 mit einem entsprechenden Signal an die Steuereinheit 9. Diese steuert dann die Anstellvorrichtung entsprechend an. Für das Anstellen fährt die Anstellvorrichtung 7 beispielsweise eine Membran oder einen Stößel aus und bringt das Tuch 4 in die gestrichelt gezeichnete Andrückstellung. Mit einer Volllinie ist in Fig. 1 der abgestellte Zustand des Tuches 4 dargestellt. Der Waschzyklus wird dann mit wenigen Umdrehungen, beispielsweise ein bis zwei Umdrehungen, abgeschlossen, bei denen das Tuch dauernd an den Gummituchzylinder 1 angedrückt ist. Es wird so dann auch der Bereich .des Gummituchs 2 am Spannkanal 3 gewaschen. Auf weitere Detailbeschreibungen zum Waschvorgang, wie die Zuführung von Waschflüssigkeit oder das Weiterrücken des Tuches 4, kann verzichtet werden, da dies dem Fachmann geläufig ist und beispielsweise im Buch Walenski, Der Rollenoffsetdruck, 1. Auflage 1995, Fachschriftenverlag, Fellbach, Seiten 340 bis 345, beschrieben ist. Der Geber für die Position des Spannkanals 3 kann beispielsweise am Gummituchzylinder 1 selbst angeordnet sein. Es kann aber auch ein Signal der Maschinensteuerung benutzt werden.

Bei den weiteren Ausführungsbeispielen werden bei weitgehender Übereinstimmung von Bauteilen mit dem vorherigen Ausführungsbeispiel die Bezugszeichen beibehalten oder mit einem Zusatz ".1" versehen.

Gemäß Fig. 2 weist die am Gummituchzylinder 1 angeordnete Waschvorrichtung als Reinigungselement eine Bürste 5 auf, die mittels einer Anstellvorrichtung 7.1 an das Gummituch 2 an- bzw. von diesem abschwenkbar ist. Die Anstellvorrichtung 7.1 wird, der Einfachheit halber nicht dargestellt, wiederum von einer Steuereinheit 9 angesteuert, auf die ein ebenfalls nicht dargestellter Positionsgeber 8 für den Spannkanal 3 geschaltet ist. Die ersten Umdrehungen des Waschzyklus werden wieder derart ausgeführt, dass beim Durchgang des Spannkanals 3 unter der Bürste 5 letztere kurzzeitig abgeschwenkt wird. Abschließend folgen eine oder wenige Umdrehungen des Gummituchzylinders 1, bei denen die Bürste 5 angestellt bleibt.

Gemäß Fig. 3 besitzt eine Waschvorrichtung als Reinigungselement eine Rakel 6, die mit einer Anstellvorrichtung 7.2 an den Gummituchzylinder 1 anrück- bzw. von diesem abrückbar ist. Die Anstellvorrichtung 7.2 steht analog zu den vorherigen Ausführungsbeispielen mit einer nicht dargestellten Steuereinheit 9 in Verbindung, auf die ein ebenfalls nicht dargestellter Geber für die Position des Spannkanals 3 geschaltet ist. Für das Waschen werden wiederum zunächst einige Umdrehungen des Gummituchzylinders 1 ausgeführt, bei denen die Rakel 6 beim Passieren des Spannkanals 3 abgerückt wird. Abschließend werden wenige Umdrehungen ausgeführt, bei denen die Rakel 6 am Gummituchzylinder 1 angestellt bleibt.

### Bezugszeichenliste

- 1: Gummituchzylinder
- 2: Gummituch
- 3: Spannkanal
- 4: Tuch
- 5: Bürste
- 6: Rakel
- 7: Anstellvorrichtung
- 7.1: Anstellvorrichtung
- 7.2: Anstellvorrichtung
- 8: Geber
- 9: Steuereinheit
- 10: Saubertuchrolle
- 11: Schmutztuchrolle

## Patentansprüche

1. Verfahren zum Waschen eines auf einem Gummituchzylinder (1) einer Rotationsdruckmaschine befindlichen Gummituches (2), dessen Enden in einem in Achsrichtung verlaufenden Spannkanal (3) des Mantels des Gummituchzylinders (1) eingespannt sind, wobei an den Mantel des sich drehenden Gummituchzylinders (1) ein Reinigungselement (4, 5, 6) gedrückt wird, **dadurch gekennzeichnet, dass** der Gummituchzylinder (1) zunächst Umdrehungen ausführt, bei denen jeweils beim Durchgang des Spannkanals (3) unter dem Reinigungselement (4, 5, 6) das Reinigungselement (4, 5, 6) vom Gummituchzylinder (1) abgehoben wird, und anschließend der Gummituchzylinder (1) bei an diesen dauernd angedrücktem Reinigungselement (4, 5, 6) mindestens eine Umdrehung gedreht wird.

2. Vorrichtung zum Waschen eines auf einem Gummituchzylinder (1) einer Rotationsdruckmaschine befindlichen Gummituches (2), dessen Enden in einem in Achsrichtung verlaufenden Spannkanal (3) des Mantels des Gummituchzylinders (1) eingespannt sind, mit einem Reinigungselement (4, 5, 6) das mittels einer Anstellvorrichtung (7, 7.1, 7.2) gegen den Gummituchzylinder (1) drückbar ist, **dadurch gekennzeichnet, dass** ferner ein die Position des Spannkanals (3) signalisierender Geber (8) auf eine Steuereinheit (9) geschaltet ist, die ausgangsseitig mit der Anstellvorrichtung (7) verbunden ist.

3. Vorrichtung nach Anspruch 2, **dadurch gekennzeichnet, dass** das Reinigungselement als Tuch (4), Bürste (5) oder Rakel (6) ausgebildet ist.

## Claims

1. A method for washing a rubber blanket (2) that is located on a blanket cylinder (1) of a rotary printing machine and whose ends are clamped in a clamping channel (3) extending in the axial direction of the lateral surface of the blanket cylinder (1), wherein a cleaning element (4, 5, 6) is pressed onto the lateral surface of the rotating blanket cylinder (1), **characterised in that** the blanket cylinder (1) first executes revolutions with which with each passage of the clamping channel (3) underneath the cleaning element (4, 5, 6) the cleaning element (4, 5, 6) is lifted off from the blanket cylinder (1), and then the blanket cylinder (1) is turned at least one revolution with the cleaning element (4, 5, 6) continuously pressed against it.

2. A device for washing a rubber blanket (2) that is located on a blanket cylinder (1) of a rotary printing machine and whose ends are clamped in a clamping channel (3) extending in the axial direction of the lateral surface of the blanket cylinder (1), having a cleaning element (4, 5, 6) which can be pressed by means of a throwing-on device (7, 7.1, 7.2) against the blanket cylinder (1), **characterised in that** furthermore a transmitter (8) signalling the position of the clamping channel (3) is connected up to a control unit (9) which on the output side is connected to the throwing-on device (7).

3. A device according to claim 2, **characterised in that** the cleaning element is formed as a cloth (4), a brush (5) or a doctor blade (6).

## Revendications

1. Procédé pour le nettoyage d'un blanchet (2) situé sur un cylindre porte-blanchet (1) d'une presse rotative, dont les extrémités sont serrées dans un canal de serrage (3) s'étendant en direction axiale dans l'enveloppe du cylindre porte-blanchet (1), selon lequel un élément de nettoyage (4, 5, 6) est appuyé contre l'enveloppe du cylindre porte-blanchet (1) en rotation,
**caractérisé en ce que**
le cylindre porte-blanchet (1) effectue tout d'abord des rotations au cours desquelles à chaque passage du canal de serrage (3) sous l'élément de nettoyage (4, 5, 6), l'élément de nettoyage (4, 5, 6) est soulevé du cylindre porte-blanchet (1) et ensuite le cylindre porte-blanchet (1) tourne d'au moins une rotation avec l'élément de nettoyage (4, 5, 6) constamment appuyé contre lui.

2. Procédé pour le nettoyage d'un blanchet (2) situé sur un cylindre porte-blanchet (1) d'une presse rotative, dont les extrémités sont serrées dans un canal de serrage (3) s'étendant en direction axiale dans l'enveloppe du cylindre porte-blanchet (1), et comprenant un élément de nettoyage (4, 5, 6) qui peut être appuyé, au moyen d'un dispositif de mise en contact (7, 7.1, 7.2) contre le cylindre porte-blanchet (1),
**caractérisé en ce qu'**
en outre un indicateur (8) signalant la position du canal de serrage (3) est connecté à une unité de commande (9) qui est reliée au dispositif de mise en contact (7) côté sortie.

3. Dispositif selon la revendication 2,
**caractérisé en ce que**
l'élément de nettoyage est un chiffon (4), une brosse (5) ou une racle (6).
